# EUROPÄISCHE PATENTSCHRIFT

(11) **EP 2 468 670 B1**
(45) Veröffentlichungstag und Bekanntmachung des Hinweises auf die Patenterteilung: **06.08.2014**
(21) Anmeldenummer: 11009261.6
(22) Anmeldetag: 23.11.2011
(51) Int. Cl.: B65H 59/38, B65H 59/10, B65H 63/00

(54) **Verfahren zum Betreiben einer Spulmaschine und Spulmaschine**
Method for operating a winding machine and winding machine
Procédé de fonctionnement d'un bobinoir et bobinoir

(30) Priorität: 23.12.2010 DE 102010056116
(43) Veröffentlichungstag der Anmeldung: 27.06.2012
(73) Patentinhaber: Saurer Germany GmbH & Co. KG, 42897 Remscheid (DE)
(72) Erfinder: Iding, Michael, 41169 Mönchengladbach (DE); Kohlen, Helmut, 50181 Bedburg (DE); Wedershoven, Hans-Günter, 41334 Nettetal (DE)
(74) Vertreter: Hamann, Arndt

(56) Entgegenhaltungen:
- DE-A1- 3 733 597
- DE-A1- 3 939 789
- JP-A- 2009 242 096
- JP-A- 2009 242 097

## Beschreibung

Die Erfindung betrifft ein Verfahren zum Betreiben einer Spulmaschine und eine Spulmaschine mit einer Vielzahl von Arbeitsstellen, die jeweils einen Faden von einem Spinnkops auf eine Kreuzspule spulen, wobei im Lauf des Fadens jeweils ein Sensor, der eine die Fadenspannung repräsentierende Größe misst, und ein Fadenspanner, der dem Faden eine Fadenspannung erteilt, angeordnet sind und die Fadenspannung geregelt wird, indem die die Fadenspannung repräsentierende gemessene Größe mit einem Sollwert der die Fadenspannung repräsentierenden Größe verglichen wird und in Abhängigkeit von dem Vergleich ein Stellsignal für den Fadenspanner zur Einstellung der Fadenspannung generiert wird, wobei ein Ausfall des Sensors festgestellt und daraufhin die Fadenspannung gesteuert wird.

Bei bekannten Spulmaschinen kann die Fadenzugkraft beziehungsweise die Fadenspannung, das heißt, die Fadenzugkraft bezogen auf den Fadenquerschnitt, gesteuert oder geregelt werden. Bei einer Steuerung der Fadenspannung ist kein Sensor erforderlich und dem Fadenspanner kann zum Beispiel ein konstantes Stellsignal vorgegeben werden. Zur Regelung der Fadenspannung ist ein Sensor erforderlich, der eine die Fadenspannung repräsentierende Größe misst. Üblich sind sogenannte Fadenzugkraftsensoren. Die Einstellung, ob die Fadenspannung geregelt oder gesteuert werden soll, kann vom Bediener vorgegeben werden. Sinnvollerweise werden solche Einstellungen jeweils für eine Partie vorgegeben. Eine Partie wird dabei von solchen Arbeitsstellen gebildet, auf denen die gleichen Garne auf Kreuzspulen mit identischen Eigenschaften gespult werden. Prinzipiell kann der Bediener auch eine Steuerung vorgeben, wenn ein Fadenzugkraftsensor vorhanden ist. In diesem Fall wird der Fadenzugkraftsensor deaktiviert oder zumindest werden die Messwerte von der Steuereinheit nicht verwendet.

Aus der JP 2009-242097 A ist bekannt, dass es empfindliche Garne gibt, die durch die Berührung eines Spannungssensors beschädigt werden können. Um dennoch einen Fadenspannungsverlauf zu realisieren, der weitestgehend einer Fadenspannungsvorgabe entspricht, wird vor dem eigentlichen Spulprozess ein Spannungsvermittelungsmuster erstellt, das heißt, ein Sollverlauf für das Stellsignal eines Fadenspanners. Gemäß der zitierten Anmeldung soll die Fadenspannung mit steigendem Durchmesser der Auflaufspule reduziert werden. Deshalb wird zur Ermittlung des oben beschriebenen Musters ein Musterwickelkörper hergestellt. Bei der Herstellung dieser Musterwicklung wird dann ein Spannungssensor verwendet. Das beim Herstellen der Musterwicklung erfasste Stellsignal des Fadenspanners dient dann für eine Vielzahl von Arbeitsstellen als Spannungsvermittelungsmuster. Der Musterwickelkörper kann nicht weiter verwendet werden, da das aufgewickelte Garn zwangsläufig von dem Spannungssensor beschädigt wurde. Gegebenenfalls muss für die Musterwicklung sogar ein anderes Garn als das später zu verarbeitende verwendet werden, wenn es durch die Berührung mit dem Spannungssensor häufig zu Fadenbrüchen kommt. Die Notwendigkeit, einen Musterwickelkörper herzustellen, führt außerdem zu Produktivitätseinbußen. Eine solche Lösung macht also nur unter den besonderen, in der JP 2009-242097 A beschrieben, Umständen Sinn.

Es ist weiter bekannt, dass beim Abziehen eines Fadens von einem Spinnkops die Fadenspannung ohne eine entsprechende Einflussnahme zunimmt. Um die Fadenspannung dennoch konstant zu halten, kann die Fadenspannung in der oben beschriebenen Weise mittels eines Fadenspanners geregelt werden. Der Spannerdruck wird dann entsprechend dem abspulbedingten Anwachsen der Fadenspannung reduziert. Neben einem Fadenspanner kann die Fadenspannung auch durch die Spulgeschwindigkeit beeinflusst werden. Aus diesem Grunde ist es zum Beispiel aus der DE 37 33 597 A1 bekannt, die Spulgeschwindigkeit in Abhängigkeit von der Restfadenmenge auf dem Spinnkops zu steuern. Eine solche Steuerung der Spulgeschwindigkeit kann alternativ oder zusätzlich zu der Regelung der Fadenspannung mittels eines Fadenspanners erfolgen. Bei einer Regelung der Fadenspannung ist es auch möglich, die Spulgeschwindigkeit erst dann zu ändern, wenn die Einhaltung der vorgegeben Fadenspannung mittels des Fadenspanners nicht mehr möglich ist. Mit abnehmender Restfadenlänge auf den Spinnkops würde ohne weitere Einflussnahme die Fadenspannung steigen. Deshalb wird am Anfang der Kopsreise der Fadenspanner einen stärkeren Druck ausüben und den Druck im Laufe der Kopsreise senken. Es ist möglich, dass der Fadenspanner an den Punkt kommt, an dem eine weitere Verringerung des Druckes nicht mehr möglich ist. Das bedeutet, dass die Fadenspannung ansteigen würde. Um dies zu verhindern, kann man die Spulgeschwindigkeit senken. Vorzugsweise wird die Geschwindigkeit schrittweise abgesenkt. Im ersten Schritt wird die Geschwindigkeit um einen vorher festgelegten Anteil reduziert, die Fadenspannung sinkt und der Fadenspanner muss seinen Druck wieder erhöhen, damit die Fadenspannung konstant bleibt. Die Fadenspannung kann nun wieder mittels Fadenzugkraftsensor und Fadenspanner geregelt werden. Erst wenn der Druck des Fadenspanners wieder auf einen minimalen Wert gesunken ist, wird in einem zweiten Schritt die Spulgeschwindigkeit weiter abgesenkt.

In vielen Fällen ist die Einhaltung einer vorgegebenen Fadenspannung für die geforderte Qualität der Kreuzspule von großer Bedeutung, so dass die Fadenspannung wie oben beschrieben geregelt wird. In diesen Fällen ist die ordnungsgemäße Funktion des Fadenzugkraftsensors oder eines vergleichbaren Sensors von entscheidender Bedeutung. Bei Ausfall des Sensors ist eine Regelung der Fadenspannung nicht mehr möglich. Es kommt zum Stillstand der Spulmaschine oder zumindest der betroffenen Arbeitsstelle.

Aus diesem Grunde wird gemäß der JP 2009-242096 A vorgeschlagen, den Messwert des Spannungssensors einer Arbeitsstelle zu speichern und bei Ausfall des Spannungssensors die Fadenspannung auf Basis des zuletzt vor dem Ausfall gespeicherten Spannungswertes zu steuern. Alternativ kann zur Steuerung der Fadenspannung auf der von dem Ausfall betroffen Arbeitsstelle ein Mittelwert von auf anderen Arbeitsstellen vor dem Ausfall erfassten Messwerten verwendet werden. Auf diese Weise wird also eine Fortführung des Betriebes der Spulmaschine auch bei Ausfall eines Sensors ermöglicht. Allerdings bleibt der Spannungsmesswert, der zur Steuerung der Fadenspannung verwendet wird, konstant unabhängig davon ob der letzte Wert oder ein Mittelwert von anderen Arbeitsstellen verwendet wird, solange der Spannungssensor keine neuen Messwerte liefert. Dieses Verfahren ist also für länger andauernde und nicht unmittelbar zu behebende Ausfälle ungeeignet. Das gilt insbesondere deshalb, weil die Einflüsse, die durch das Abwickeln des Kopses entstehen, bei funktionsfähigem Sensor ganz oder teilweise durch die Fadenspannungsregelung ausgeglichen werden. Bei einer Steuerung mit einem konstanten Wert ist dies nicht mehr möglich.

Es ist daher die Aufgabe der vorliegenden Erfindung, das Verhalten einer Spulmaschine, bei der die Fadenspannung an den einzelnen Arbeitsstellen geregelt wird, bei Ausfall eines Sensors, der eine die Fadenspannung repräsentierende Größe misst, zu verbessern.

Die Aufgabe wird erfindungsgemäß durch die kennzeichnenden Merkmale des Verfahrensanspruches 1 sowie des Vorrichtungsanspruches 12 gelöst. Vorteilhafte Weiterbildungen der Erfindung sind Gegenstand der Unteransprüche.

Zur Lösung der Aufgabe wird eine die Restfadenlänge auf den Spinnkopsen repräsentierende Größe erfasst, in Abhängigkeit von der Restfadenlänge auf den Spinnkopsen werden aus mindestens einem während des Spulens mit geregelter Fadenspannung erfassten Stellsignalen Erfahrungswerte für das Stellsignal ermittelt und für die Steuerung der Fadenspannung durch den Fadenspanner werden bei Ausfall eines Sensors die zuvor ermittelten Erfahrungswerte in Abhängigkeit von der Restfadenlänge auf dem Spinnkops als Stellsignal verwendet.

Durch das erfindungsgemäße Verfahren kann der Betrieb einer Arbeitsstelle, deren Sensor ausgefallen beziehungsweise gestört ist, sichergestellt werden. Durch die Ermittlung von Erfahrungswerten, die betriebsmäßigen Spulbedingungen entstammen, wird zum einen die Qualität der bei Ausfall des Sensors verwendeten Ersatzwerte garantiert. Zum anderen wird eine hohe Produktivität der Spulmaschine sichergestellt. Es kommt weder bei einem Ausfall eines Sensors zu einem Produktionsstillstand, noch muss zur Ermittlung der Erfahrungswerte die Produktion unterbrochen werden. Durch die Ermittlung der Erfahrungswerte in Abhängigkeit von der Restfadenmenge auf dem Spinnkops kann auch bei Ausfall des Sensors das Stellsignal des Fadenspanners der betroffenen Arbeitstelle individuell in Abhängigkeit von dem jeweiligen Zustand an der Arbeitsstelle angepasst werden. Die Qualität der gewickelten Kreuzspule wird damit auch bei einem längeren Ausfall eines Sensors weiterhin sichergestellt.

Wenn zur Ermittlung der Erfahrungswerte die Stellsignale mehrerer Arbeitsstellen erfasst werden, wird die Qualität der Ersatzwerte weiter verbessert. Im optimalen Fall werden die Stellsignale aller in Betrieb befindlicher Arbeitsstellen erfasst.

Vorteilhafterweise werden die Fäden von Spinnkopsen, deren aufgespulte Fadenlänge bekannt ist, abgespult und die von den Spinnkopsen abgespulte Fadenlänge wird als die Restfadenmenge auf dem Spinnkops repräsentierende Größe verwendet. Die Restfadenmenge selbst lässt sich während des Spulbetriebes nur schwierig bestimmen. Die Gesamtfadenmenge auf dem Spinnkops ist dagegen aus dem vorgelagerten Prozess, nämlich der Herstellung auf einer Ringspinnmaschine, häufig ohnehin bekannt oder kann leicht zum Beispiel anhand des Kopsgewichtes und des spezifischen Fadengewichtes ermittelt werden. Zur Ermittlung der abgezogenen Fadenlänge sind einfache Messverfahren bekannt. Solange die verwendeten Spinnkopse die gleichen Fadenmengen aufweisen, kann die abgezogene Fadenlänge direkt als Referenzgröße verwendet werden. Eine Umrechnung der abgespulten Fadenlänge in die Restfadenmenge ist nicht erforderlich.

Gemäß einer bevorzugten Ausführungsform des erfindungsgemäßen Verfahrens werden die Erfahrungswerte, die zur Steuerung der Fadenspannung bei Ausfall des Sensors einer Arbeitsstelle verwendet werden, aus dem während des Abspulens mindestens eines Spinnkopses dieser Arbeitsstelle vor dem Ausfall des Sensors erfassten Stellsignal ermittelt.

Dabei können die Erfahrungswerte, die zur Steuerung der Fadenspannung bei Ausfall des Sensors einer Arbeitsstelle verwendet werden, aus dem während des Abspulens des letzten Spinnkopses dieser Arbeitsstelle vor dem Ausfall des Sensors erfassten Stellsignal ermittelt werden.

Es ist auch möglich, dass die Erfahrungswerte, die zur Steuerung der Fadenspannung bei Ausfall des Sensors einer Arbeitsstelle verwendet werden, Mittelwerte der Stellsignale mehrerer auf dieser Arbeitsstelle abgespulter Spinnkopse darstellen.

Gemäß einer anderen bevorzugten Ausführungsform des erfindungsgemäßen Verfahrens sind die Erfahrungswerte, die zur Steuerung der Fadenspannung bei Ausfall des Sensors einer Arbeitsstelle verwendet werden, Mittelwerte der Stellsignale von Arbeitsstellen der gleichen Partie.

Die Erfahrungswerte, die zur Steuerung der Fadenspannung bei Ausfall des Sensors einer Arbeitsstelle verwendet werden, können Mittelwerte aller erfassten Stellsignale der Arbeitsstellen der gleichen Partie sein.

Alternativ können die Erfahrungswerte, die zur Steuerung der Fadenspannung bei Ausfall des Sensors einer Arbeitsstelle verwendet werden, Mittelwerte der beim Abspulen der jeweils letzten Kopse auf mehreren Arbeitsstellen der Partie erfassten Stellsignale sein.

Vorteilhafterweise wird der Ausfall eines Sensors angezeigt. Dadurch wird der Bediener informiert und kann Maßnahmen zur Behebung des Ausfalls einleiten.

Wenn, wie eingangs beschrieben, während des Spulens mit geregelter Fadenspannung die Spulgeschwindigkeit in Abhängigkeit von der Einstellung des Fadenspanners eingestellt wird, ist es vorteilhaft, während des Spulens mit geregelter Fadenspannung in Abhängigkeit von der Restfadenlänge auf den Spinnkopsen Erfahrungswerte für die Spulgeschwindigkeit zu erfassen und bei einem Ausfall eines Fadenzugkraftsensors die zuvor ermittelten Erfahrungswerte für die Spulgeschwindigkeit neben dem Stellsignal für den Spanner in Abhängigkeit von der Restfadenlänge für die Einstellung der Spulgeschwindigkeit zu verwenden. Ansonsten besteht die Gefahr, dass die verwendeten Erfahrungswerte für das Stellsignal des Fadenspanners nicht zu der jeweiligen Spulgeschwindigkeit passen.

Zur Lösung der Aufgabe wird ferner eine Spulmaschine zur Durchführung des erfindungsgemäßen Verfahrens mit einer Vielzahl von Arbeitsstellen, die jeweils zum Spulen eines Faden von einem Spinnkops auf eine Kreuzspule ausgebildet sind, vorgeschlagen, wobei im Lauf des Fadens jeweils ein Sensor zur Messung einer die Fadenspannung repräsentierenden Größe und ein Fadenspanner, der dem Faden eine Fadenspannung erteilt, angeordnet sind und Steuermittel zur Regelung der Fadenspannung vorhanden sind, die dazu ausgebildet sind, die Fadenspannung repräsentierende gemessene Größe mit einem Sollwert der die Fadenspannung repräsentierenden Größe zu vergleichen und in Abhängigkeit von dem Vergleich ein Stellsignal für den Fadenspanner zur Einstellung der Fadenspannung zu generieren, wobei die Steuermittel dazu ausgebildet sind, bei Ausfall des Sensors die Fadenspannung zu steuern. Erfindungsgemäß sind die Steuermittel zur Erfassung einer die Restfadenlänge auf den Spinnkopsen repräsentierenden Größe, zur Ermittlung von Erfahrungswerte für das Stellsignal in Abhängigkeit von der die Restfadenlänge auf den Spinnkopsen repräsentierenden Größe aus mindestens einem während des Spulens mit geregelter Fadenspannung erfassten Stellsignal und bei Ausfall eines Sensors zur Verwendung zumindest eines Teils der Erfahrungswerte in Abhängigkeit von der die Restfadenlänge auf dem Spinnkops repräsentierenden Größe zur Steuerung der Fadenspannung für den Fadenspanner als Stellsignal ausgebildet.

Gemäß einer bevorzugten Ausführungsform umfassen die Steuermittel eine Arbeitsstellensteuerung und/oder eine zentrale Steuereinheit. Vorteilhafterweise erfolgt die Regelung der Fadenspannung und die Erfassung der Stellsignale zur Ermittlung der Erfahrungswerte mittels einer Arbeitstellensteuerung der jeweiligen Arbeitsstelle. Je nachdem, ob die Erfahrungswerte nur aus Stellsignalen der jeweiligen Arbeitsstelle oder aus Stellsignalen von Arbeitsstellen einer Partie gewonnen werden, erfolgt die Ermittlung der Erfahrungswerte vorteilhafterweise mittels der Arbeitsstellensteuerung oder einer zentralen Steuereinheit.

Die Erfindung wird nachfolgend anhand eines in den Zeichnungen dargestellten Ausführungsbeispiels näher erläutert.

Es zeigen:
- Fig. 1: eine erfindungsgemäße Spulmaschine mit einer Vielzahl von Arbeitsstellen;
- Fig. 2: eine Arbeitsstelle einer erfindungsgemäßen Spulmaschine;
- Fig. 3: ein Blockschaltbild der Regelung der Fadenzugkraft;
- Fig. 4: ein zeitlicher Verlauf der geregelten Fadenzugkraft und des zugehörigen Stellsignals des Fadenspanner;
- Fig. 5: ein Blockschaltbild der Steuerung der Fadenzugkraft während des Ausfalls des Fadenzugkraftsensor.

Die Fig. 1 zeigt eine Spulmaschine 1 mit einer Vielzahl von Arbeitsstellen 2, die zwischen den Endgestellen 55, 56 der Spulmaschine 1 angeordnet sind. Die Spulmaschine weist eine zentrale Steuereinheit 50 auf, die über ein Bussystem 60 mit den Arbeitsstellensteuerungen 40 verbunden ist. Die zentrale Steuereinheit weist zur Bedienung und Anzeige eine Tastatur 52 und ein Display 51 auf.

In Fig. 2 ist in Seitenansicht schematisch eine Arbeitsstelle 2 während des Spulprozesses dargestellt. Auf diesen Arbeitsstellen 2 werden, wie bekannt und daher nicht näher erläutert, Vorlagespulen, in der Regel auf Ringspinnmaschinen produzierte Spinnkopse 9, die nur relativ wenig Garnmaterial aufweisen, zu großvolumigen Kreuzspulen 11 umgespult. Die fertigen Kreuzspulen 11 werden anschließend mittels eines selbsttätig arbeitenden Serviceaggregates 57, beispielsweise eines Kreuzspulenwechslers, auf eine maschinenlange Kreuzspulentransporteinrichtung 21 übergeben und zu einer maschinenendseitig angeordneten Spulenverladestation oder dergleichen transportiert.

Solche Spulmaschinen 1 sind außerdem entweder mit einem Rundmagazin ausgestattet, in dem Spinnkopse bevorratet werden können, oder die Kreuzspulautomaten weisen eine Logistikeinrichtung in Form eines Spulen- und Hülsentransportsystems 3 auf. In einem solchen Spulen- und Hülsentransportsystem 3 laufen dann Spinnkopse 9 beziehungsweise Leerhülsen 34 um, die in vertikaler Ausrichtung auf Transporttellern 8 angeordnet sind. Von diesem Hülsentransportsystem 3 sind lediglich die Kopszuführstrecke 4, die reversierend antreibbare Speicherstrecke 5, eine der zu den Arbeitsstellen 2 führenden Quertransportstrecken 6 sowie die Hülsenrückführstrecke 7 dargestellt. Wie angedeutet, werden die angelieferten Spinnkopse 9 dabei zunächst in einer Abspulstellung 10, die sich im Bereich der Quertransportstrecken 6 an den Arbeitsstellen 2 befindet, positioniert und anschließend umgespult.

Die einzelnen Arbeitsstellen 2 verfügen zu diesem Zweck, wie bekannt und daher nur angedeutet, über verschiedene Fadenüberwachungs- und -behandlungseinrichtungen, die nicht nur gewährleisten, dass die Spinnkopse 9 zu großvolumigen Kreuzspulen 11 umgespult werden können, sondern die auch sicherstellen, dass der Faden 30 während des Umspulvorganges auf Fadenfehler hin überwacht wird und detektierte Fadenfehler ausgereinigt werden. Jede Arbeitsstelle 2 verfügt über eine Arbeitsstellensteuerung 40, die über die nur angedeuteten Steuerleitungen mit den Fadenüberwachungs- und -behandlungseinrichtungen verbunden ist und über das Bussystem 60 mit der zentralen Steuereinheit 50 und der Steuereinrichtung 58 des Serviceaggregates 57 verbunden ist.

Die Arbeitsstellen 2 verfügen beispielsweise jeweils über eine Spulvorrichtung 24, die einen Spulenrahmen 18 aufweist, der um eine Schwenkachse 19 beweglich gelagert, und mit einer Spulenantriebseinrichtung 26 sowie einer Fadenchangiereinrichtung 28 ausgestattet ist.

Bei dem dargestellten Ausführungsbeispiel liegt die Kreuzspule 11 während des Spulprozesses mit ihrer Oberfläche auf einer Antriebswalze 26 und wird von dieser über Reibschluss mitgenommen. Die Antriebswalze 26 wird dabei über eine drehzahlregelbare, reversierbare (nicht dargestellte) Antriebseinrichtung beaufschlagt.

Die Changierung des Fadens 30 beim Auflaufen auf die Kreuzspule 11 erfolgt mittels einer Fadenchangiereinrichtung 28, die im vorliegenden Ausführungsbeispiel einen Fingerfadenführer 29 aufweist.

Die Arbeitsstelle 2 verfügt des Weiteren über eine Fadenverbindungseinrichtung, vorzugsweise eine pneumatisch arbeitende Spleißeinrichtung 13 mit einer Schneideinrichtung 43, einen Unterfadensensor 22, einen Fadenspanner 14, einen Fadenreiniger 15 mit einer Fadenschneideinrichtung 17, einen Fadenzugkraftsensor 20 sowie eine Paraffiniereinrichtung 16.

Außerdem ist die Arbeitsstelle 2 mit einer Saugdüse 12 sowie mit einem Greiferrohr 25 ausgestattet, die beide definiert mit Unterdruck beaufschlagbar sind. Die Saugdüse 12 und das Greiferrohr 25 sind dabei an eine maschinenlange Unterdrucktraverse 32 angeschlossen, die ihrerseits mit einer Unterdruckquelle 33 in Verbindung steht.

Im dargestellten Ausführungsbeispiel ist außerdem im Bereich der Paraffiniereinrichtung 16 eine bezüglich des Fadenlaufweges etwas nach hinten versetzt angeordnete Fadenfangdüse 23 so positioniert, dass der Faden 30 während des Spulprozesses vor ihrer Mündung 42 läuft. Die Fadenfangdüse 23 ist über eine Luftweiche 27 ebenfalls an die Unterdrucktraverse 32 angeschlossen. Die Luftweiche 27 weist dabei einen Anschlussstutzen 35 für die Fadenfangdüse 23 sowie einen relativ voluminösen Entlastungsstutzen 36 auf, dessen Mündung während des regulären Spulbetriebes durch die in Wartestellung P positionierte Saugdüse 12 luftdicht verschlossen ist. Ein Öffnen des Entlastungsstutzens 36 durch Hochschwenken der Saugdüse 12 sorgt dafür, dass der an der Fadenfangdüse 23 anstehende Unterdruck zusammenbricht.

Im regulären fehlerfreien Spulbetrieb wird die Fadenspannung an jeder Arbeitsstelle geregelt. Diese Regelung ist in Fig. 3 schematisch anhand eines Blockschaltbildes dargestellt. Im vorliegenden Ausführungsbeispiel wird ein Sollwert v für die Fadenzugkraft vorgegeben. Dieser kann vom Bediener zum Beispiel an der zentralen Steuereinheit 50 für eine Partie vorgeben werden und mittels des Bussystems 60 an die Arbeitsstellensteuerungen 40 der zu dieser Partie gehörenden Arbeitsstellen 2 übermittelt werden. Der Istwert y der Fadenzugkraft wird mittels des Fadenzugkraftsensors 20 gemessen. Um den Sollwert v und den Istwert y zu vergleichen, wird die Differenz e zwischen beiden Größen ermittelt. Dazu werden der mit einem negativen Vorzeichen beaufschlagte gemessene Istwert y und der Sollwert v dem Addierer 48 zugeführt. Die so ermittelte Differenz e ist das Eingangssignal für einen Regler 45, der dann das Stellsignal u für den Fadenspanner 14 bereitstellt. Der Regler 45 und die Vergleichseinrichtung mit dem Addierer 48 ist in dem vorliegenden Ausführungsbeispiel ein Teil der Arbeitsstellensteuerung 40. Prinzipiell ist es aber auch möglich, dass die Regelung in der zentralen Steuereinheit realisiert ist. Der dem Fadenspanner 14 in dem Blockschaltbild der Fig. 3 nachgeschaltete Block 46 wird in der Regelungstechnik als Strecke bezeichnet. Die Strecke 46 umfasst dabei die Teile der Arbeitsstelle, die unter Einfluss des Fadenspanners eine bestimmte Fadenspannung beziehungsweise Fadenzugkraft auf den laufenden Faden bewirken. Als Sollwert oder als gemessener Istwert kann auch die Fadenspannung anstelle der Fadenzugkraft verwendet werden. Gegebenenfalls muss die Fadenspannung in eine Fadenzugkraft umgerechnet werden oder umgekehrt.

Die Fig. 4 veranschaulicht die Wirkung der oben beschriebenen Regelung. Hier ist das Stellsignal u für den Fadenspanner 14 auf der einen und der Sollwert v beziehungsweise der Istwert y der Fadenzugkraft auf der anderen Seite über der Zeit beziehungsweise über die von dem Spinnkops abgespulte Fadenlänge aufgetragen. Es wird hier von einer konstanten Spulgeschwindigkeit ausgegangen, so dass die abgespulte Fadenlänge der Zeit proportional ist. Ferner wird von einer idealen Regelung ohne stationäre Regelabweichung ausgegangen, so dass der Sollwert v und der Istwert y identisch sind. Ferner ist das Stellsignal u dem von dem Fadenspanner ausgeübten Spannerdruck proportional. Um eine konstante Fadenzugkraft zu erhalten, ist zunächst ein höherer Spannerdruck erforderlich, je geringer die Restfadenmenge auf dem Spinnkops, beziehungsweise je größer die abgespulte Fadenlänge, desto niedriger muss der Spannerdruck eingestellt werden, um eine konstante Fadenzugkraft zu erhalten. Bei konstantem Spannerdruck würde also die Fadenzugkraft mit der abgespulten Fadenlänge zunehmen.

Die Spulgeschwindigkeit muss nicht, wie oben angenommen, über die gesamte Kopsreise konstant bleiben. Wenn der der Fadenspanner, den Druck nicht weiter absenken kann, wird die Spulgeschwindigkeit schrittweise reduziert, um wieder eine Regelung der Fadenzugkraft mittels des Fadenspanners als Stellglied zu ermöglichen. Im Blockschaltbild der Fig. 3 wird der Einfluss der Änderung der Spulgeschwindigkeit durch die Störgröße d symbolisiert.

Während des regulären Spulbetriebes werden nun die Stellsignale u des Fadenspanners 14 in Abhängigkeit von der von dem jeweiligen Spinnkops abgespulten Fadenlänge erfasst und gespeichert. Zusätzlich wird die jeweilige Spulgeschwindigkeit mit abgespeichert. Diese Werte können netzausfallsicher in einem Speicher der Arbeitsstellensteuerung oder in einem Speicher der zentralen Steuereinheit abgelegt werden. Das Abspeichern kann zum Beispiel in Form einer Tabelle erfolgen. Diese Tabelle ordnet dann einer abgespulten Fadenlänge einen Wert für das Stellsignal u und eine Spulgeschwindigkeit zu. Die abgespulte Fadenlänge korrespondiert dabei zu einer bestimmten Restfadenmenge auf dem Spinnkops. Die abgespulte Fadenlänge kann zum Beispiel in an sich bekannter Weise aus den Umdrehungen der Abtriebswalze 26 ermittelt werden. Dazu werden die Umdrehungen der Antriebswalze 26 erfasst und in einem Zähler abgelegt. Dieser muss dann bei jedem Spinnkopswechsel zurückgesetzt werden. Die Anzahl der Umdrehungen ist dann proportional zu der abgespulten Fadenlänge. Dieser Wert kann direkt dem jeweiligen Wert des Stellsignals zugeordnet werden. Eine Umrechnung in eine Fadenlänge anhand des Antriebswalzendurchmesser ist nicht erforderlich. Die so ermittelten und gespeicherten Werte für das Stellsignal stellen bereits Erfahrungswerte im Sinne der vorliegenden Erfindung dar. Eine Weiterverarbeitung dieser Werte kann unter Umständen zu spezifischeren Erfahrungswerten führen. Zu diesem Zweck können Mittelwerte von mehreren einer abgespulten Fadenlänge zugeordneten Stellsignalwerten gebildet werden. So können zum Beispiel Mittelwerte mehrerer oder aller auf einer Arbeitsstelle 2 verspulter Spinnkopse 9 einer Partie bestimmt und entsprechend in einer Tabelle gespeichert werden. Es ist auch möglich, Mittelwerte aller oder mehrer Arbeitsstellen 2 einer Partie zu verwenden. Dazu werden vorteilhafterweise, wenn nicht bereits geschehen, die an Arbeitsstellen 2 erfassten Werte an die zentrale Steuereinheit 50 übermittelt. Hier können dann die Mittelwerte aller Spinnkopse 9 dieser Partie oder die Mittelwerte des jeweils letzten Spinnkopses 9 mehrerer oder aller Spulstellen dieser Partie ermittelt werden. Diese Mittelwerte werden dann entsprechend in Tabellen abgelegt, wobei jedem Wert der abgespulten Fadenlänge ein solcher Mittelwert des Stellsignals zugeordnet ist.

Sobald die Arbeitstellensteuerung 40 einen Ausfall des Fadenzugkraftsensors 20 ihrer Arbeitsstelle 2 feststellt, wird automatisch, das heißt, ohne Bedienereingriff, an der betroffenen Arbeitsstelle 2 von der Regelung der Fadenspannung auf eine Steuerung umgeschaltet. Gleichzeitig wird am Display 51 der zentralen Steuereinheit 50 eine entsprechende Fehlermeldung angezeigt. Eine solche Steuerung ist in Fig. 5 schematisch dargestellt. Der Block 47 stellt einen Speicher dar, indem die Erfahrungswerte, wie oben beschrieben, in Form von Tabellen abgelegt sind. In einer Tabelle wird einer abgespulten Fadenlänge jeweils ein Wert für das Stellsignal zugeordnet. Je nachdem, welche Erfahrungswerte verwandt werden, kann der Speicher 47 der Arbeitsstellensteuerung 40 oder der zentralen Steuereinheit 50 zugeordnet sein. Das anhand der von dem Spinnkops abgespulten Fadenlänge und der Tabelle ermittelte Stellsignal u wird dann dem Fadenspanner 14 zugeführt. Zusätzlich wird die Spulgeschwindigkeit auf den in der Tabelle abgelegten Wert eingestellt. Durch die Strecke 46 bildet sich der Istwert y der Fadenspannung aus. Dieser Istwert y liegt nahe an dem Sollwert v, obwohl die Fadenspannung nicht geregelt sondern gesteuert wird.

## Patentansprüche

1. Verfahren zum Betreiben einer Spulmaschine (1) mit einer Vielzahl von Arbeitsstellen (2), die jeweils einen Faden (30) von Spinnkopsen (9) auf eine Kreuzspule (11) spulen, wobei im Lauf des Fadens (30) jeweils ein Sensor (20), der eine die Fadenspannung repräsentierende Größe misst, und ein Fadenspanner (14), der dem Faden (30) eine Fadenspannung erteilt, angeordnet sind und die Fadenspannung geregelt wird, indem die die Fadenspannung repräsentierende gemessene Größe (y) mit einem Sollwert (v) der die Fadenspannung repräsentierenden Größe verglichen wird und in Abhängigkeit von dem Vergleich (e) ein Stellsignal (u) für den Fadenspanner (14) zur Einstellung der Fadenspannung generiert wird, wobei nach einem festgestellten Ausfall eines Sensors (20) die Fadenspannung gesteuert wird,
**dadurch gekennzeichnet,**
**dass** eine die jeweilige Restfadenlänge auf den Spinnkopsen (9) repräsentierende Größe erfasst wird,
**dass** in Abhängigkeit von der Restfadenlänge auf den Spinnkopsen (9) aus mindestens einem während des Spulens mit geregelter Fadenspannung erfassten Stellsignal (u) Erfahrungswerte für das Stellsignal (u) ermittelt werden und für die Steuerung der Fadenspannung durch den Fadenspanner (14) bei Ausfall eines Sensors (20) die zuvor ermittelten Erfahrungswerte für das Stellsignal (u) in Abhängigkeit von der Restfadenlänge auf dem Spinnkops (9) als Stellsignal (u) verwendet werden.

2. Verfahren nach Anspruch 1, **dadurch gekennzeichnet, dass** zur Ermittlung der Erfahrungswerte die Stellsignale mehrerer Arbeitsstellen erfasst werden.

3. Verfahren .nach Anspruch 1 oder 2, **dadurch gekennzeichnet, dass** die von den Spinnkopsen (9) abgespulte Fadenlänge als die Restfadenmenge auf dem Spinnkops (9) repräsentierende Größe verwendet wird.

4. Verfahren nach Anspruch 2 oder 3, **dadurch gekennzeichnet, dass** die Erfahrungswerte, die zur Steuerung der Fadenspannung bei Ausfall des Sensors (20) einer Arbeitsstelle (2) verwendet werden, aus dem während des Abspulens mindestens eines Spinnkopses (9) derselben Arbeitsstelle vor dem Ausfall des Sensors (20) erfassten Stellsignal ermittelt werden.

5. Verfahren nach Anspruch 4, **dadurch gekennzeichnet, dass** die Erfahrungswerte, die zur Steuerung der Fadenspannung bei Ausfall des Sensors (20) einer Arbeitsstelle (2) verwendet werden, aus dem während des Abspulens des letzten Spinnkopses (9) dieser Arbeitsstelle (2) vor dem Ausfall des Sensors (20) erfassten Stellsignal ermittelt werden.

6. Verfahren nach Anspruch 4, **dadurch gekennzeichnet, dass** die Erfahrungswerte, die zur Steuerung der Fadenspannung bei Ausfall des Sensors (20) einer Arbeitsstelle (2) verwendet werden, Mittelwerte der Stellsignale (u) mehrerer auf dieser Arbeitsstelle (2) abgespulter Spinnkopse (9) darstellen.

7. Verfahren nach Anspruch 2 oder 3, **dadurch gekennzeichnet, dass** die Erfahrungswerte, die zur Steuerung der Fadenspannung bei Ausfall des Sensors (20) einer Arbeitsstelle (2) verwendet werden, Mittelwerte der Stellsignale (u) von mehreren Arbeitsstellen (2) der gleichen Partie sind.

8. Verfahren nach Anspruch 7, **dadurch gekennzeichnet, dass** die Erfahrungswerte, die zur Steuerung der Fadenspannung bei Ausfall des Sensors (20) einer Arbeitsstelle (2) verwendet werden, Mittelwerte aller erfassten Stellsignale (u) der Arbeitsstellen (2) der gleichen Partie sind.

9. Verfahren nach Anspruch 7, **dadurch gekennzeichnet, dass** die Erfahrungswerte, die zur Steuerung der Fadenspannung bei Ausfall des Sensors (20) einer Arbeitsstelle (2) verwendet werden, Mittelwerte der beim Abspulen der letzten Spinnkopse (9) auf mehreren Arbeitsstellen (2) der Partie erfassten Stellsignale (u) sind.

10. Verfahren nach einem der vorherigen Ansprüche, **dadurch gekennzeichnet, dass** der Ausfall eines Sensors (20) angezeigt wird.

11. Verfahren nach einem der vorherigen Ansprüche, **dadurch gekennzeichnet, dass** während des Spulens mit geregelter Fadenspannung die Spulgeschwindigkeit in Abhängigkeit von der Einstellung des Fadenspanners (14) eingestellt wird und in Abhängigkeit von der Restfadenlänge auf den Spinnkopsen Erfahrungswerte für die Spulgeschwindigkeit erfasst werden und bei einem Ausfall eines Sensors (20) die zuvor ermittelten Erfahrungswerte für die Spulgeschwindigkeit in Abhängigkeit von der Restfadenlänge für die Einstellung der Spulgeschwindigkeit verwendet werden.

12. Spulmaschine zur Durchführung des Verfahrens nach einem der Ansprüche 1 bis 11 mit einer Vielzahl von Arbeitsstellen (2), die jeweils zum Spulen eines Fadens (30) von einem Spinnkops (9) auf eine Kreuzspule (11) ausgebildet sind, wobei im Lauf des Fadens (30) jeweils ein Sensor (20) zur Messung einer die Fadenspannung repräsentierenden Größe und ein Fadenspanner (14), der dem Faden (30) eine Fadenspannung erteilt, angeordnet sind und Steuermittel (40, 50) zur Regelung der Fadenspannung vorhanden sind, die dazu ausgebildet sind, die die Fadenspannung repräsentierende gemessene Größe (y) mit einem Sollwert (v) der die Fadenspannung repräsentierenden Größe zu vergleichen und in Abhängigkeit von dem Vergleich (e) ein Stellsignal (u) für den Fadenspanner (14) zur Einstellung der Fadenspannung zu generieren, wobei die Steuermittel (40, 50) dazu ausgebildet sind, bei Ausfall des Sensors (20) die Fadenspannung zu steuern, **dadurch gekennzeichnet,**
**dass** die Steuermittel (40, 50)
zur Erfassung einer die Restfadenlänge auf den Spinnkopsen repräsentierenden Größe,
zur Ermittlung von Erfahrungswerten für das Stellsignal (u) in Abhängigkeit von der die Restfadenlänge auf den Spinnkopsen repräsentierenden Größe aus mindestens einem während des Spulens mit geregelter Fadenspannung erfassten Stellsignal (u) und
bei Ausfall eines Sensors (20) zur Verwendung zumindest eines Teils der Erfahrungswerte in Abhängigkeit von der die Restfadenlänge auf dem Spinnkops (9) repräsentierenden Größe zur Steuerung der Fadenspannung für den Fadenspanner (14) als Stellsignal (u) ausgebildet sind.

13. Spulmaschine nach Anspruch 12, **dadurch gekennzeichnet, dass** die Steuermittel (40, 50) eine Arbeitsstellensteuerung (40) umfassen.

14. Spulmaschine nach Anspruch 12 oder 13, **dadurch gekennzeichnet, dass** die Steuermittel (40, 50) eine zentrale Steuereinheit (50) der Spulmaschine umfassen.

## Claims

1. Method for operating a winding machine (1) with a plurality of workstations (2) which wind respectively a thread (30) from spinning cops (9) onto a cross-wound bobbin (11), wherein over the course of the thread (30) a sensor, which measures a variable representing the thread tension, and a thread tensioner (14), which allocates a thread tension to the thread (30), are arranged, and the thread tension is closed-loop controlled, in that the measured variable (y) representing the thread tension is compared with a desired value (v) of the variable representing the thread tension, and as a function of the comparison (e) an adjusting signal (u) is generated for the thread tensioner (14) for adjusting the thread tension, wherein after detecting the failure of a sensor (20) the thread tension is open-loop controlled,
**characterised in that**
a variable representing the respective remaining thread length on the spinning cops (9) is determined,
**in that** depending on the remaining thread length on the spinning cops (9) from at least one adjusting signal (u) determined during winding with an closed-loop controlled thread tension empirical values are determined for the adjusting signal (u), and for the open-loop control of the thread tension by the thread tensioner (14) on the failure of a sensor (20) the previously determined empirical values for the adjusting signal (u) are used as a function of the remaining thread length on the spinning cops (9) as adjusting signal (u).

2. Method according to claim 1, **characterised in that** to establish the empirical values the adjusting signals of a plurality of workstations are determined.

3. Method according to claim 1 or 2, **characterised in that** the thread length unwound from the spinning cops (9) is used as the variable representing the remaining amount of thread on the spinning cop (9).

4. Method according to claim 2 or 3, **characterised in that** the empirical values, which are used for open-loop controlling the thread tension on the failure of the sensor (20) of a workstation (2), are established from the adjusting signal determined during the unwinding of at least one spinning cop (9) of the same workstation prior to the failure of the sensor (20).

5. Method according to claim 4, **characterised in that** the empirical values which are used for open-loop controlling the thread tension on the failure of the sensor (20) of a workstation (2), are established from the adjusting signal determined during the unwinding of the last spinning cop (9) of said workstation (2) prior to the failure of the sensor (20).

6. Method according to claim 4, **characterised in that** the empirical values, which are used for open-loop controlling the thread tension on the failure of the sensor (20) of a workstation (2), represent average values of the adjusting signals (u) of a plurality of spinning cops (9) unwound at said workstation (2).

7. Method according to claim 2 or 3, **characterised in that** the empirical values, which are used for open-loop controlling the thread tension on the failure of the sensor (20) of a workstation (2), are average values of the adjusting signals (u) of a plurality of workstations (2) of the same batch.

8. Method according to claim 7, **characterised in that** the empirical values, which are used for open-loop controlling the thread tension on the failure of the sensor (20) of a workstation (2), are average values of all of the established adjusting signals (u) of workstations (2) of the same batch.

9. Method according to claim 7, **characterised in that** the empirical values, which are used for open-loop controlling the thread tension on the failure of the sensor (20) of a workstation (2), are average values of the adjusting signals (u) established on unwinding the last spinning cop (9) at a plurality of workstations (2) of the batch.

10. Method according to one of the preceding claims, **characterised in that** the failure of a sensor (20) is displayed.

11. Method according to one of the preceding claims, **characterised in that** during the winding with a closed-loop controlled thread tension the winding speed is adjusted as a function of the setting of the thread tensioner (14) and as a function of the remaining thread length on the spinning cops empirical values are determined for the winding speed and on the failure of a sensor (20) the previously determined empirical values for the winding speed are used as a function of the remaining thread length for setting the winding speed.

12. Winding machine for performing the method according to one of claims 1 to 11 comprising a plurality of workstations (2), which are designed respectively for winding a thread (30) from a spinning cop (9) onto a cross-wound bobbin (11), wherein over the course of the thread (30) a sensor (20) is provided for measuring a variable representing the thread tension and a thread tensioner (14) which allocates a thread tension to the thread (30), and control means (40, 50) are provided for closed-loop controlling the thread tension which are configured to compare the variable (y) representing the thread tension with a desired value (v) of the variable representing the thread tension, and as a function of the comparison (e) to generate an adjusting signal (u) for the thread tensioner (14) to set the thread tension, wherein the control means (40, 50) are configured to open-loop control the thread tension on the failure of the sensor (20),
**characterised in that**
the control means (40, 50) are configured to detect a variable representing the remaining thread length on the spinning cops,
to determine empirical values for the adjusting signal (u) as a function of the variable representing the remaining thread length on the spinning cops from at least one adjusting signal (u) determined during the winding with a closed-loop controlled thread tension and
on the failure of a sensor (20) to use at least one portion of the empirical values as a function of the variable representing the remaining thread length on the spinning cops (9) for open-loop controlling the thread tension for the thread tensioner (14) as adjusting signal (u).

13. Winding machine according to claim 12, **characterised in that** the control means (40, 50) comprise a workstation control (40).

14. Winding machine according to claim 12 or 13, **characterised in that** the control means (40, 50) comprise a central control unit (50) of the winding machine.

## Revendications

1. Procédé d'exploitation d'un bobinoir (1) doté d'une pluralité de postes de travail (2) qui bobinent respectivement sur une bobine croisée (11) un fil (30) provenant de cônes de filature (9), sachant qu'un capteur (20) qui mesure une grandeur représentant la tension du fil et un tendeur de fil (14) qui confère une tension au fil (30) sont respectivement disposés dans le parcours du fil (30), et on régule la tension du fil par le fait que la grandeur mesurée (y) représentant la tension du fil est comparée à une valeur de consigne (v) de la grandeur représentant la tension du fil et, en fonction de la comparaison (e), un signal de commande (u) est généré pour le tendeur de fil (14) afin de régler la tension du fil, sachant qu'on commande la tension du fil lorsqu'une défaillance d'un capteur (20) est constatée,
**caractérisé en ce qu'**on enregistre une grandeur représentant la longueur résiduelle respective de fil sur les cônes de filature (9),
et **en ce qu'**en fonction de la longueur résiduelle de fil sur les cônes de filature (9), on détermine, à partir d'au moins un signal de commande (u) enregistré pendant le bobinage avec tension du fil régulée, des valeurs empiriques pour le signal de commande (u), et on utilise, comme signal de commande (u) pour la commande de la tension du fil par le tendeur de fil (14) en cas de défaillance d'un capteur (20), les valeurs empiriques précédemment déterminées pour le signal de commande (u) en fonction de la longueur résiduelle de fil sur le cône de filature (9).

2. Procédé selon la revendication 1, **caractérisé en ce que**, pour déterminer les valeurs empiriques, on enregistre les signaux de commande de plusieurs postes de travail.

3. Procédé selon la revendication 1 ou 2, **caractérisé en ce que** la longueur de fil dévidée des cônes de filature (9) est utilisée comme grandeur représentant la longueur résiduelle de fil sur le cône de filature (9).

4. Procédé selon la revendication 2 ou 3, **caractérisé en ce que** les valeurs empiriques qui sont utilisées pour commander la tension du fil en cas de défaillance du capteur (20) d'un poste de travail (2) sont déterminées à partir du signal de commande enregistré avant la défaillance du capteur (20) pendant le dévidage d'au moins un cône de filature (9) du même poste de travail.

5. Procédé selon la revendication 4, **caractérisé en ce que** les valeurs empiriques qui sont utilisées pour commander la tension du fil en cas de défaillance du capteur (20) d'un poste de travail (2) sont déterminées à partir du signal de commande enregistré avant la défaillance du capteur (20) pendant le dévidage du dernier cône de filature (9) de ce poste de travail (2).

6. Procédé selon la revendication 4, **caractérisé en ce que** les valeurs empiriques qui sont utilisées pour commander la tension du fil en cas de défaillance du capteur (20) d'un poste de travail (2) représentent des valeurs moyennes des signaux de commande (u) de plusieurs cônes de filature (9) dévidés sur ce poste de travail (2).

7. Procédé selon la revendication 2 ou 3, **caractérisé en ce que** les valeurs empiriques qui sont utilisées pour commander la tension du fil en cas de défaillance du capteur (20) d'un poste de travail (2) sont des valeurs moyennes des signaux de commande (u) de plusieurs postes de travail (2) du même lot.

8. Procédé selon la revendication 7, **caractérisé en ce que** les valeurs empiriques qui sont utilisées pour commander la tension du fil en cas de défaillance du capteur (20) d'un poste de travail (2) sont des valeurs moyennes de tous les signaux de commande enregistrés (u) des postes de travail (2) du même lot.

9. Procédé selon la revendication 7, **caractérisé en ce que** les valeurs empiriques qui sont utilisées pour commander la tension du fil en cas de défaillance du capteur (20) d'un poste de travail (2) sont des valeurs moyennes des signaux de commande (u) enregistrés lors du dévidage du dernier cône de filature (9) sur plusieurs postes de travail (2) du lot.

10. Procédé selon l'une des revendications précédentes, **caractérisé en ce qu'**on affiche la défaillance d'un capteur (20).

11. Procédé selon l'une des revendications précédentes, **caractérisé en ce que**, pendant le bobinage avec tension du fil régulée, on règle la vitesse de bobinage en fonction du réglage du tendeur de fil (14) et on enregistre des valeurs empiriques pour la vitesse de bobinage en fonction de la longueur résiduelle de fil sur les cônes de filature et, en cas de défaillance d'un capteur (20), on utilise pour le réglage de la vitesse de bobinage les valeurs empiriques précédemment déterminées pour la vitesse de bobinage en fonction de la longueur résiduelle de fil.

12. Bobinoir pour la mise en oeuvre du procédé selon l'une des revendications 1 à 11, avec une pluralité de postes de travail (2) qui sont respectivement conçus pour bobiner sur une bobine croisée (11) un fil (30) provenant d'un cône de filature (9), sachant qu'un capteur (20) destiné à mesurer une grandeur représentant la tension du fil et un tendeur de fil (14) qui confère une tension au fil (30) sont respectivement disposés dans le parcours du fil (30), et des moyens de commande (40, 50) sont présents pour réguler la tension du fil, moyens qui sont conçus pour comparer la grandeur mesurée (y) représentant la tension du fil à une valeur de consigne (v) de la grandeur représentant la tension du fil et pour, en fonction de la comparaison (e), générer un signal de commande (u) pour le tendeur de fil (14) afin de régler la tension du fil, sachant que les moyens de commande (40, 50) sont conçus pour commander la tension du fil en cas de défaillance du capteur (20),
**caractérisé en ce que** les moyens de commande (40, 50) sont conçus pour enregistrer une grandeur représentant la longueur résiduelle de fil sur les cônes de filature,
déterminer en fonction de la grandeur représentant longueur résiduelle de fil sur les cônes de filature, à partir d'au moins un signal de commande (u) enregistré pendant le bobinage avec tension du fil régulée, des valeurs empiriques pour le signal de commande (u), et
utiliser, comme signal de commande (u) pour la commande de la tension du fil par le tendeur de fil (14) en cas de défaillance d'un capteur (20), au moins une partie des valeurs empiriques en fonction de la grandeur représentant la longueur résiduelle de fil sur le cône de filature (9).

13. Bobinoir selon la revendication 12, **caractérisé en ce que** les moyens de commande (40, 50) comprennent une commande de poste de travail (40).

14. Bobinoir selon la revendication 12 ou 13, **caractérisé en ce que** les moyens de commande (40, 50) comprennent une unité centrale de commande (50) du bobinoir.
